# EUROPÄISCHE PATENTSCHRIFT

(11) **EP 0 179 387 B1**
(45) Veröffentlichungstag und Bekanntmachung des Hinweises auf die Patenterteilung: **22.01.1992**
(21) Anmeldenummer: 85113062.5
(22) Anmeldetag: 15.10.1985
(51) Int. Cl.: F41G 3/32

(54) **Einrichtung zur Durchführung dynamischer Vergleichsmessungen an Feuerleitsystemen für gerichtete Waffen**
Device for carrying out dynamic comparative measurements in a fire control system for a directed weapon
Dispositif pour effectuer des mesures comparatives dynamiques dans un système de conduite de tir pour arme orientable

(30) Priorität: 25.10.1984 DE 3439082
(43) Veröffentlichungstag der Anmeldung: 30.04.1986
(73) Patentinhaber: Wegmann & Co. GmbH, D-34127 Kassel (DE)
(72) Erfinder: Kratzenberg, Wolfgang, Dipl.-Ing., D-3513 Staufenberg (DE)
(74) Vertreter: Feder, Heinz, Dr.

(56) Entgegenhaltungen:
- EP-A- 0 095 577
- DE-A- 2 951 108
- FR-A- 2 505 477
- US-A- 4 142 799

## Beschreibung

Die Erfindung betrifft ein Verfahren zur Durchführung dynamischer Vergleichsmessungen an Feuerleitsystemen für gerichtete Waffen, bei denen die Waffe einer Visiereinrichtung nachgeführt wird und bei dem durch einen mit der Waffe fest verbundenen Kollimator ein von einer optischen Prüfmarke ausgehendes Lichtbündel erzeugt und durch das Objektiv der Visiereinrichtung hindurch auf einen positionsempfindlichen optoelektronischen Meßsensor gerichtet wird und die vom Meßsensor abgegebenen Signale für die TST-Werte über die Stellung der Waffe einem Auswerterechner zugeführt werden.

Ein derartiges Verfahren ist beispielsweise in US-A-4 142 799 beschrieben.

Bei Feuerleitsystemen für gerichtete Waffen können mechanisch oder elektrisch bedingte Störfaktoren auftreten, die beispielsweise den exakten Synchronlauf der Bewegung der Visierlinie mit der Bewegung der Waffe beeinträchtigen. Die auftretenden Fehler können einerseits durch die elektrischen Einrichtungen des Feuerleitsystems, beispielsweise den Feuerleitrechner und die Eingabeeinheiten, bedingt sein, sie können aber auch aufgrund von Störungen in den optischen und mechanischen Einrichtungen des Feuerleitsystems, beispielsweise der Richtvorrichtung, der Visiereinrichtung, der Nachführ- und Stabilisiervorrichtungen, auftreten. Es ist daher erforderlich, das gesamte Feuerleitsystem nach der Herstellung und später in bestimmten Zeitabständen zu überprüfen.

Mit dem bekannten Verfahren sind dynamische Vergleichsmessungen nur bedingt möglich und es wird nicht das gesamte Feuerleitsystem überprüft.

Zur Überprüfung von Gleichlaufabweichungen zwischen der optischen Visiereinrichtung und der Waffe ist weiterhin bekannt, vor der Visiereinrichtung innerhalb des Elevationsbereiches der Visierlinie in mindestens zwei bestimmten Winkelstellungen Meßkameras anzuordnen, wobei mit einem Fadenkreuzprojektor in der Brennebene der Meßkameras auf zwei senkrecht zueinander stehenden Fotodioden-Zeilen optische Strichmarken abgebildet werden, durch deren Lageabweichung von einer Soll-Stelle eine Aussage über den Gleichlauffehler gewacht werden kann. Dieses bekannte Verfahren hat jedoch den Nachteil, daß nur für zwei eng begrenzte Winkelbereiche Meßaussagen gewonnen werden können und keine kontinuierliche Ausmessung des gesamten Elevationsbereiches möglich ist. Weiterhin wird durch dieses Verfahren nicht das gesamte Feuerleitsystem einschließlich der elektrischen Einrichtungen überprüft, und es ist keine dynamische Vergleichsmessung möglich, bei der nicht nur einzelne Meßpunkte, sondern ganze fortlaufende Richtvorgänge ausgemessen werden.

Bei einer anderen bekannten Einrichtung (DE-OS 2951108) wird an der Waffe ein Spiegel angeordnet, der ein von einer in der Visiereinrichtung angeordneten optischen Prüfmarke ausgehendes Lichtbündel reflektiert. Das Reflexionsbild wird mit der Prüfmarke im Okular zur Deckung gebracht. Die Visiereinrichtung und die Waffe werden anschließend im Elevationsbereich durchfahren, und die Abweichung des Reflexionsbildes in Höhe und Seite wird gemessen. Ein Nachteil dieser bekannten Einrichtung ist die schwere Handhabung des voluminösen Spiegels an der Waffe, der empfindlich gegen Beschädigungen ist. Weiterhin liefert auch diese Einrichtung nur einzelne Meßpunkte, so daß eine dynamische Vergleichsmessung nicht möglich ist, und es wird nicht das ganze Feuerleitsystem überprüft.

Schließlich ist eine Einrichtung zur Überprüfung von Gleichlaufabweichungen zwischen einer optischen Visiereinrichtung und einer Waffe bekannt (EP-A- 00 95 577), die einen vor dem Okular der Visiereinrichtung anbringbaren Fadenkreuzprojektor und eine in der Visierlinie der Visiereinrichtung lösbar befestigbare, in Höhe und Winkel justierbare, der Schwenkung der Visierlinie nachführbare Kollimator-Meßkamera aufweist, wobei an der Waffe und an der Kollimator-Meßkamera jeweils ein elektrischer Neigungsgeber zur Abgabe eines dem jeweiligen Schwenkwinkel entsprechenden Signals angeordnist ist. Zur Durchführung von Vergleichsmessungen wird mittels des Fadenkreuzprojektors eine optische Prüfmarke vor dem Okular der Visiereinrichtung erzeugt und das Bild der Prüfmarke von der Kollimator-Meßkamera empfangen, es wird die Schwenkachse der Kollimator-Meßkamera parallel zur Schwenkachse der Waffe eingestellt, und es werden anschließend die Visiereinrichtung und die Waffe im Elevationsbereich durchfahren, wobei die Kollimator-Meßkamera der Waffe nachgeführt wird, und die Abweichung des Bildes der Prüfmarke in Höhe und Seite von vorgegebenen Werten in der Kollimator-Meßkamera gemessen wird.

Auch mit dieser bekannten Einrichtung sind dynamische Vergleichsmessungen nur bedingt möglich, und es wird nicht das gesamte Feuerleitsystem überprüft. Weiterhin ist die Einrichtung in Aufbau und Einsatz noch relativ kompliziert aufgebaut, da außer der Kollimator-Meßkamera noch eine besondere Halterungsvorrichtung für die Kollimator-Meßkamera benötigt wird, welche ein Nachführen erlaubt und eine eigene Nachführvorrichtung mit sowohl an der Kollimator-Meßkamera als auch an der Waffe angeordneten elektrischen Neigungsgebern vorhanden sein müssen. Diese Vorrichtungen können auch Ursache für zusätzliche systematische Fehlerquellen sein.

Die der Erfindung zugrunde liegende Aufgabe bestand darin, ein Verfahren der eingangs erwähnten Art so auszubilden, daß Vergleichsmessungen durchführbar sind, die einerseits das ganze Feuerleitsystem in die Überprüfung einbeziehen, so daß beispielsweise festgestellt werden kann, ob ein auftretender Fehler bereits durch die elektrischen Einrichtungen des Feuerleitsystems oder erst durch die optischen und mechanischen Einrichtungen der Visiereinrichtung und der Richtvorrichtung bedingt ist und die andererseits dynamische Vergleichsmessungen erlauben, also den direkten Vergleich von Soll-Werten und Ist-Werten bei fortlaufenden Richtvorgängen. Eine Einrichtung zur Durchführung des Verfahrens sollte möglichst klein und komoakt ausführbar sein, so daß die durchzuführenden Überprüfungen auch später im Einsatz mit geringem Aufwand ausgeführt werden können. Ferner sollte es möglich sein, auch bei dynamischen Meßverfahren beliebige feste oder variable Werte, beispielsweise über erforderliche Aufsatz-und Vorhaltwinkel, im Zusammenhang mit bestimmten vorgegebenen Bewegungen des Zieles einerseits und bei einer beispielsweise an einem Kampfpanzer angeordneten Waffe des Kampfpanzers andererseits, vorzugeben. Es sollte möglich sein, auch komplizierte Richtvorgänge, die hierbei auftreten können, zu simulieren, d.h. die entsprechenden Richtsignale künstlich zu erzeugen und die vom Feuerleitsystem gelieferten Feuerleit- und Richtdaten sowie die daraus resultierenden Richtbewegungen der Waffe zu überprüfen.

Die Lösung dieser Aufgabe erfolgt erfindungsgemäß mit den Merkmalen aus dem kennzeichnenden Teil des Patentanspruches 1.

Eine vorteilhafte Ausführungsform des erfindungsgemäßen Verfahrens ist in Patentanspruch 2 beschrieben. Vorteilhafte Ausführungsformen der Einrichtung zur Durchführung des Verfahrens sind Gegenstand der Patentansprüche 3 bis 5.

Wie weiter unten anhand eines Ausführungsbeispieles näher erläutert wird, ist es mit dem erfindungsgemäßen Verfahren und der erfindungsgemäßen Einrichtung möglich, das gesamte Feuerleitsystem in einer dynamischen Vergleichsmessung zu überprüfen, wobei einerseits der Parallellauf der Visierlinien von Waffe und Visiereinrichtung in Höhe und Seite, unter Berücksichtigung der vom Feuerleitsystem erzeugten ballistischen Aufsatz- und Vorhaltsignale, überprüft wird und weiterhin festgestellt werden kann, ob bereits die vom Feuerleitsystem gelieferten Soll-Werte für die Richtbewegungen richtig waren. Bei den bisher bekannten Verfahren war zwar eine Ablage der Ist-Werte von den vom Feuerleitsystem gelieferten Soll-Werten zumindest punktweise recht genau feststellbar, es konnte aber nicht überprüft werden, ob der vom Feuerleitsystem vorgegebene Soll-Wert überhaupt richtig war.

Die erfindungsgemäße Einrichtung kann mit geringem technischen Aufwand aufgebaut werden. Die Halterungen zwischen Kollimator und Waffe einerseits und zwischen Meßsensor und Visiereinrichtung andererseits können mechanisch einfach aufgebaut sein, und es sind keine besonderen Nachführeinrichtungen notwendig. Der Auswerterechner kann sowohl als Analog-Rechner als auch als Digital-Rechner aufgebaut sein. Es kann hier auch, wenn jeweils nur bestimmte, genau vorgegebene Abläufe überprüft werden sollen, ein Mikroprozessor verwendet werden, so daß die elektrischen Teile der Einrichtung außerordentlich klein und kompakt aufgebaut werden können. Die aufgrund der Vergleichsmessung erhaltenen Meßdaten können angezeigt oder auch in Form von Kurven ausgedruckt werden, so daß ein sofortiger Überblick über den Ablauf des gesamten Richtvorganges erhalten wird.

Die erfindungsgemäße Einrichtung ist insbesondere geeignet zur Überprüfung des Feuerleitsystems an einem Kampfpanzer bezüglich von Gleichlaufabweichungen zwischen dem Periskop und der Waffe. Es sind aber auch andere Anwendungsarten möglich.

So können beispielsweise mit einer Einrichtung auch Systeme überprüft werden, bei denen mehrere Waffen, beispielsweise bei Artillerieeinheiten, von einem Richtgerät aus über ein Feuerleitsystem gesteuert werden. Weiterhin können auch beispielsweise die Feuerleitsysteme zweier verschiedener Kampfpanzer miteinander verglichen werden.

Im Folgenden wird anhand der beigefügten Zeichnungen ein Ausführungsbeispiel für das erfindungsgemäße Verfahren und eine erfindungsgemäße Einrichtung näher erläutert.

In den Zeichnungen zeigen:
- Fig. 1: in einem schematischen Blockschaltbild eine Einrichtung nach der Erfindung in Verbindung mit dem Feuerleit- und Richtsystem eines Kampfpanzers;
- Fig. 2: in einer schematischen Darstellung die Anordnung der optischen Teile der Einrichtung nach Fig. 1 am Turm des Kampfpanzers;
- Fig. 3: in einer grafischen Darstellung das Bild einer Richtbewegung zum Vergleich der Ist-Werte mit den vorgegebenen Soll-Werten.

Bei dem in Fig. 1 dargestellten Schaltbild einer Einrichtung zur Durchführung dynamischer Vergleichsmessungen an einem Feuerleitsystem für einen Kampfpanzer sind zur besseren Unterscheidung elektrische Verbindungen mit durchgezogenen Linien, mechanische Verbindungen mit gestrichelten Linien und optische Verbindungen mit Wellenlinien dargestellt.

An der am Turm 2 eines Kampfpanzers angeordneten Hauptwaffe 1 ist ein Kollimator 7 über eine mechanische Halterung 7.4 befestigt. Der Kollimator 7 erzeugt eine optische Prüfmarke 7.1, von der ein Lichtbündel 7.3 durch das Kollimator-Objektiv 7.2 als Parallelstrahlenbündel abgegeben wird. Der Kollimator 7 ist so angeordnet, daß das Lichtstrahlenbündel 7.3 durch das Objektiv 6.1 des Periskops 6 und über die Umlenkspiegel 6.2 dem Okular 6.3 zugeführt wird und dort austritt. Vor dem Okular 6.3 des Periskops 6 ist ein positionsempfindlicher, optoelektronischer Meßsensor 8 angeordnet mit einem Objektiv 8.1 und einem hochauflösenden Sensorenfeld 8.2, das beispielsweise als Fotodioden-Array ausgebildet sein kann. Mit dem positionsempfindlichen, optoelektronischen Meßsensor 8 kann die Position des Bildes der Prüfmarke 7.1 auf dem Sensorenfeld 8.2 genau ausgemessen werden, und es wird ein entsprechendes elektrisches Signal einer elektrischen Auswertevorrichtung 9 zugeführt. Die elektrische Auswertevorrichtung 9 ist mit einem Auswerterechner 10 verbunden. Mit diesem Teil der Einrichtung kann im Auswerterechner bereits festgestellt werden, wie weit die Ablage des Bildes der Prüfmarke auf dem Sensorenfeld von einem vorgegebenen Soll-Wert ist. Die Einrichtung weist weiterhin eine mit dem Auswerterechner gekoppelte Programmsteuervorrichtung 12 auf, die einen eigenen Prüfrechner enthalten kann und mittels der in Abhängigkeit von für die vorgesehene Vergleichsmessung vorgegebenen Soll-Daten ein Steuersignal erzeugt wird, welches ein Multifunktionsgenerator 13 bekannter Bauart ansteuert, der ein Richtgeschwindigkeitssignal erzeugt, welches über einen Modulator 14 dem Feuerleit- und Richtsystem 4 des Kampfpanzers zugeführt wird. Es sind weiterhin eine Eingebevorrichtung 13' vorhanden, mittels der sämtliche Soll- und Vorgabewerte einerseits dem Auswerterechner 10 und andererseits dem Feuerleit- und Richtsystem 4 des Kampfpanzers zugeführt werden können. Weiterhin sind besondere Eingabevorrichtungen vorgesehen, nämlich eine Eingabevorrichtung 15 für eine bestimmte Ausgangsstellung des Turmes 1, deren Ausgangssignel über einen Modulator 16 direkt dem Feuerleit- und Richtsystem zugeführt wird sowie eine Eingabevorrichtung 17 für einen bestimmten Kantwinkel des Kampfpanzers, deren Ausgangssignal ebenfalls über einen Modulator 18 dem Feuerleit- und Richtsystem 4 zugeführt wird.

Am Feuerleit- und Richtsystem 4 sind manuelle Eingabevorrichtungen 5 vorgesehen für direkte Einstellungen und Eingaben am Feuerleitsystem.

Der Auswerterechner 10 ist an einen Drucker 11 und eine Anzeigevorrichtung 12' angeschlossen.

Der Verlauf einer dynamischen Vergleichsmessung an einem Kampfpanzerturm, der sich beispielsweise noch auf dem Prüfstand befinden kann, erfolgt nun in folgenden Schritten:
1. Es wird eine bestimmte Übung festgelegt, beispielsweise die Verfolgung eines sich im Gelände auf einer bestimmten Bahn bewegenden Zieles, auf das die Waffe bei einer vorgegebenen Bewegung des Kampfpanzers ausgerichtet werden soll. Es werden von der Eingabevorrichtung 13' die entsprechenden Werte in den Auswerterechner und das Feuerleit- und Richtsystem eingegeben;
2. Es werden am Feuerleitsystem 4 über die Einrichtungen 5 manuell bestimmte Werte über Entfernungen, die Munitionssorte, die Windrichtung etc. eingegeben, die auch im praktischen Fall von der Besatzung direkt in das Feuerleitsystem eingegeben werden;
3. Es werden nun vom Multifunktionsgenerator 13, gesteuert durch die Programmsteuervorrichtung 12, Richtgeschwindigkeitssignale aufgrund der Soll-Daten über die Bewegung des Zieles erzeugt und dem Feuerleit- und Richtsystem 4 zugeführt. Hierbei werden von den Vorrichtungen 15 und 17 weitere Signale erzeugt, die in simulierter Form Aussagen über die Turmstellung und den Kantwinkel des Kampfpanzers machen, und dem Feuarleit- und Richtsystem 4 zugeführt;
4. Das Feuerleit- und Richtsystem 4 erzeugt nun aus den eingegebenen Daten die entsprechenden Feuerleit- und Richtdaten des Systems und liefert sie an den Auswerterechner 10. Diese Daten werden im Folgenden als "sekundäre Soll-Werte" bezeichnet und im Auswerterechner mit den dort vorgegebenen "primären Soll-Werten" verglichen;
5. Es wird überprüft, ob diese sekundären Soll-Werte, die des Feuerleitsystem liefert, richtig sind bzw. wie weit ihre Ablage von den primären Soll-Werten ist.;
6. Es werden nun aufgrund des angegebenen Richtgeschwindigkeitssignals über die Richtvorrichtung 3 die entsprechenden Richtbewegungen von Turm 2 und Waffe 1 erzeugt, wobei die Aufsatz- und Vorhaltwerte in dynamischer Form berücksichtigt sind, und es werden die vom positionsempfindlichen, optoelektronischen Meßsensor 8 dem Auswerterechner 10 zugeführten Signale, die den Ist-Werten über den Gleichlauf zwischen Waffe und Periskop entsprochen, mit den primären Soll-Werten verglichen.

Ein mögliches Ergebnis ist in Fig. 3 in schematischer, stark vergröberter Form wiedergegeben.

Hierbei waren die Soll-Daten so vorgegeben, daß Waffe und Visiereinrichtung eine elliptische Bewegung ausführen, d.h. also daß die Waffe in Azimut und Elevation einem sich auf einer geschlossenen Bahn, beispielsweise einer Kreisbahn, bewegenden Ziel nachgeführt werden soll.

Der primäre Soll-Wert ist in Fig. 3 als Ellipse symmetrisch zum Achsenkreuz dargestellt. Der vom Feuerleitsystem gelieferte sekundäre Soll-Wert ist ebenfalls als Ellipse dargestellt, die aber gegenüber dem primären Soll-Wert eine bestimmte systematische Abweichung in Azimut und Elevation aufweist. Es werden also vom Feuerleitsystem bereits Soll-Daten geliefert, die mit einem gewissen Fehler behaftet sind. Die in Fig. 3 mit "Ist-Wert" bezeichnete Kurve ergibt sich aus der Auswertung des Signals des Meßsensors und zeigt, daß hier ein zusätzlicher Fehler bei der Nachführung der Waffe in Azimut und Elevation auftritt und außerdem der Verlauf noch durch gewisse Bahnstörungen beeinträchtigt ist.

Die auftretenden Fehler wurden bewußt stark vergröbert dargestellt, und es ist klar, daß hier auch kleinste Abweichungen mit großer Genauigkeit erfaßt werden können.

Mit der dargestellten Einrichtung können nun sehr unterschiedliche Bewegungen unter sehr unterschiedlichen Bedingungen vermessen werden. So können beispielsweise in vom Auswerterechner ausgedruckten Bildern analog Fig.3 Bewegungen in Form einer Sinuskurve oder auch einfache lineare Bewegungen untersucht werden.

## Patentansprüche

1. Verfahren zur Durchführung dynamischer Vergleichsmessungen an Feuerleitsystemen für gerichtete Waffen, bei denen die mit einem Feuerleitsystem (4) und einer Richtvorrichtung (3) versehene Waffe (1) einer Visiereinrichtung (6) nachgeführt wird und bei dem durch einen mit der Waffe (1) fest verbundenen Kollimator (7) ein von einer optischen Prüfmarke (7.1) ausgehendes Lichtbündel (7.3) erzeugt und durch das Objektiv (6.1) der Visiereinrichtung (6) hindurch auf einen positionsempfindlichen optoelektronischen Meßsensor (8) gerichtet wird und die vom Meßsensor (8) abgegebenen Signale für die IST-Werte über die Stellung der Waffe einem Auswerterechner (10) zugeführt werden, gekennzeichnet durch folgende Merkmale:
a) Es werden aufgrund von im Auswerterechner (10) vorgegebenen primären SOLL-Werten der Feuerleit- und Richtdaten von einer Programmsteuervorrichtung (12) aus über einen Multifunktionsgenerator (13) vorgegebene Richtsignale erzeugt, dem Feuerleitsystem (4) zugeführt und von dort der Richtvorrichtung (3) zugeleitet, wo sie in Richtbewegungen der Waffe umgewandelt werden;
b) es werden dem Feuerleitsystem (4) direkt zusätzliche Vorgabewerte zur Steuerung der Richtbewegung eingegeben und vom Feuerleitsystem (4) aus den eingegebenen Daten sekundäre SOLL-Werte der Feuerleit- und Richtdaten ermittelt und dem Auswerterechner (10) zugeführt;
c) es werden im Auswerterechner (10) die primären SOLL-Werte einerseits mit den sekundären SOLL-Werten und andererseits mit den IST-Werten über die Stellung der Waffe verglichen.

2. Verfahren nach Anspruch 1, dadurch gekennzeichnet, daß die dem Feuerleitsystem (4) eingegebenen zusätzlichen Vorgabewerte bestimmte Werte über Entfernungen, die Munitionssorte und die Windrichtung sowie in simmulierter Form Werte über die Turmstellung und den Kantwinkel eines Kampfpanzers sind.

3. Einrichtung zur Durchführung des Verfahrens nach Anspruch 1 mit einem mit der mit einem Feuerleitsystem (4) und einer Richtvorrichtung (3) versehenen Waffe (1) festverbundenen Kollimator (7) zur Erzeugung eines von einer optischen Prüfmarke (7.1) ausgehenden Lichtbündels, der vor dem Objektiv (6.1) der Visiereinrichtung (6) angeordnet ist und mit einem positionsempfindlichen optoelektronischen Meßsensor (8) zum Empfang des Lichtbündels, der mit einem Auswerterechner (10) verbunden ist, dadurch gekennzeichnet, daß der Kollimator (7) so vor dem Objektiv (6.1) der Visiereinrichtung (6) angeordnet ist, daß das Lichtbündel (7.3) auf den vor dem Okular (6.3) der Visiereinrichtung (6) in der Bildebene angeordneten Meßsensor (8) auftrifft, wobei der Meßsensor (8) mit dem Auswerterechner (10) über eine elektronische Auswertevorrichtung (9) verbunden ist und eine Programmsteuervorrichtung (12) vorhanden ist zur Erzeugung von vorgegebenen Richtsignalen, die über einen Multifunktionsgenerator (13) mit dem Feuerleitsystem (4) verbunden ist, das seinerseits mit der Richtvorrichtung (3) zur Umwandlung der Richtsignale in Richtbewegungen der Waffe (1) verbunden ist, daß der Auswerterechner (10) an das Feuerleitsystem (4) angeschlossen ist und daß mit dem Auswerterechner (10) und dem Feuerleitsystem (4) Eingabevorrichtungen (5, 13', 15,17) zur Eingabe fester oder variabler Vorgabewerte zur Steuerung des Meßvorganges verbunden sind.

4. Einrichtung nach Anspruch 3, dadurch gekennzeichnet, daß der optoekektronische Meßsensor (8) ein Fotodioden-Array ausgebildetes, hochauflösendes Sensorenfeld (8.2) aufweist.

5. Einrichtung nach Anspruch 4, dadurch gekennzeichnet, daß der optoelektronische Meßsensor als hochauflösende Fernseh-Meßkamera ausgebildet ist.

## Claims

1. Method for carrying out dynamic reference measurements on fire control systems for aimed weapons, in which the weapon (1), provided with a fire control system (4) and an aiming device (3), tracks a sight device (6) and in which method a light beam (7.3) emanating from an optical test marker (7.1) is generated by a collimator (7) permanently connected to the weapon (1) and is directed through the objective (6.1) of the sight device (6) to a position-sensitive opto-electronic measuring sensor (8) and the signals for the ACTUAL values for the position of the weapon, emitted by the measuring sensor (8), are supplied to an analysis computer (10), characterised by the following features:
a) on the basis of primary NOMINAL values of the fire control and aiming data predetermined in the analysis computer (10), aiming signals predetermined via a multi-function generator (13) are generated from a program control device (12), supplied to the fire control system (4) and from there are fed to the aiming device (3) where they are converted into aiming movements of the weapon;
b) additional input values for controlling the aiming movement are directly input to the fire control system (4) and secondary NOMINAL values of the fire control and aiming data are determined from the input data from the fire control system (4) and supplied to the analysis computer (10);
c) in the analysis computer (10), the primary NOMINAL values are compared, on the one hand, with the secondary NOMINAL values and, on the other hand, with the ACTUAL values for the position of the weapon.

2. Method according to Claim 1, characterised in that the additional input values input to the fire control system (4) are certain values for distances, the type of munition and the wind direction and, in simulated form, values for the turret position and the tilt angle of a battle tank.

3. Device for carrying out the method according to Claim 1, comprising a collimator (7), which is permanently connected to the weapon (1) provided with a fire control system (4) and an aiming device (3), for generating a light beam, emanating from an optical test marker (7.1), which is arranged in front of the objective (6.1) of the sight device (6) and is connected to a position-sensitive opto-electronic measuring sensor (8) for receiving the light beam, which is connected to an analysis computer (10), characterised in that the collimator (7) is arranged in front of the objective (6.1) of the sight device (6) in such a manner that the light beam (7.3) impinges on the measuring sensor (8) arranged in the image plane in front of the ocular (6.3) of the sight device (6), the measuring sensor (8) being connected to the analysis computer (10) via an electronic analysis device (9) and a program control device (12) being provided for generating predetermined aiming signals which is connected via a multifunction generator (13) to the fire control system (4) which, in turn, is connected to the aiming device (3) for converting the aiming signals into aiming movements of the weapon (1), in that the analysis computer (10) is connected to the fire control system (4), and in that to the analysis computer (10) and the fire control system (4) there are connected input devices (5, 13', 15, 17) for inputting fixed or variable input values for controlling the measuring process.

4. Device according to Claim 3, characterised in that the opto-electronic measuring sensor (8) exhibits a high-resolution sensor array (8.2) which is constructed as a photodiode array.

5. Device according to Claim 4, characterised in that the opto-electronic measuring sensor is constructed as a high-resolution television measuring camera.

## Revendications

1. Procédé pour la réalisation de mesures comparatives dynamiques sur des systèmes de conduite du tir pour armes pointées sur lesquels l'arme (1) munie d'un système de conduite du tir (4) et d'un dispositif de pointage (3) fait suite à un dispositif de visée (6) et dans lequel un faisceau lumineux (7.3) sortant d'une marque de contrôle optique (7.1) est produit par un collimateur (7) fixé à l'arme (1), ledit faisceau étant pointé par l'objectif (6.1) du dispositif de visée (6) à travers une cellule optoélectronique (8) sensible à la position et les signaux émis par ladite cellule (8) concernant les valeurs effectives concernant la position de l'arme étant amenés à un ordinateur (10), caractérisé par les caractéristiques suivantes :
(a) des signaux de pointage programmés sont générés à partir d'un dispositif de programmation (12) et passant par un générateur multifonctionnel (13) sur la base de valeurs théoriques primaires programmées dans l'ordinateur (10) et concernant les données de conduite du tir et de pointage, ces signaux étant amenés vers le système de conduite du tir, et de là vers le dispositif de pointage (3) où ils sont transformés en mouvements de pointage de l'arme ;
(b) des valeurs additionnelles préprogrammées pour le guidage du mouvement de pointage sont introduits directement dans le système de conduite du tir (4), et ce système de conduite du tir (4) élabore à partir des données introduites des valeurs théoriques secondaires concernant les données de conduite du tir et de pointage, et les amène vers l'ordinateur (10) ;
(c) dans l'ordinateur (10), les valeurs théoriques primaires sont comparées d'une part avec les valeurs théoriques secondaires et d'autres part avec les valeurs effectives concernant la position de l'arme.

2. Procédé selon la revendication 1, caractérisé par le fait que les valeurs préprogrammées additionnelles introduites dans le système de conduite du tir (4) sont des valeurs définies concernant les distances, le type des munitions et la direction du vent, ainsi que, sous forme simulée, des valeurs concernant la position de la tourelle et l'angle de stabilisation d'un char de combat.

3. Dispositif pour la mise en oeuvre du procédé selon la revendication 1, comportant un collimateur (7) fixé à l'arme (1) munie d'un système de conduite du tir (4) et d'un dispositif de pointage (3) pour la génération d'un faisceau lumineux émanant d'une marque de contrôle optique (7.1), collimateur (7) qui est disposé avant l'objectif (6.1) du dispositif de visée (6) et qui est relié à une cellule optoélectronique (8) sensible à la position afin de recevoir le faisceau lumineux, ladite cellule étant reliée à un ordinateur (10), caractérisé par le fait que le collimateur (7) est disposé avant l'objectif (6.1) du dispositif de visée (6) de telle sorte que le faisceau lumineux (7.3) frappe la cellule (8) disposée devant l'oculaire (6.3) du dispositif de visée dans le plan de l'image, ladite cellule (8) étant reliée à l'ordinateur (10) par un dispositif d'analyse électronique (9), et un dispositif de programmation (12) étant prévu pour la production de signaux de pointage programmés qui sont reliés par un générateur multifonctionnel (13) au système de conduite du tir (4), lequel pour sa part est relié à un dispositif de pointage (3) pour la transformation des signaux de pointage en mouvements de pointage de l'arme (1), par le fait que l'ordinateur (10) est raccordé au système de conduite de tir (4) et que des dispositifs (5, 13', 15, 17) pour l'introduction de valeurs préprogrammées fixes ou variables destinées à commander le procédé de mesure, sont reliés à l'ordinateur (10) et au système de conduite du tir (4).

4. Dispositif selon la revendication 3, caractérisé par le fait que la cellule (8) optoélectronique présente un champ à cellule à haute définition réalisé sous la forme d'un ensemble de photo-diodes.

5. Dispositif selon la revendication 4, caractérisé par le fait que la cellule optoélectronique est réalisée sous la forme d'une caméra de télévision à haute définition.
